# EUROPÄISCHE PATENTSCHRIFT

(11) **EP 2 208 268 B1**
(45) Veröffentlichungstag und Bekanntmachung des Hinweises auf die Patenterteilung: **11.05.2011**
(21) Anmeldenummer: 08846605.7
(22) Anmeldetag: 24.10.2008
(51) Int. Cl.: H01T 13/54, H01T 13/46

(54) **ZÜNDKERZE MIT MASSEELEKTRODENTRÄGER**
SPARK PLUG COMPRISING A GROUND ELECTRODE SUPPORT
BOUGIE D'ALLUMAGE A SUPPORT POUR ELECTRODE DE MASSE

(30) Priorität: 05.11.2007 AT 17752007
(43) Veröffentlichungstag der Anmeldung: 21.07.2010
(73) Patentinhaber: Francesconi, Christian, 8605 Kapfenberg (AT)
(72) Erfinder: Francesconi, Christian, 8605 Kapfenberg (AT)
(74) Vertreter: Wildhack & Jellinek
(86) Internationale Anmeldenummer: PCT/AT2008/000389
(87) Internationale Veröffentlichungsnummer: WO 2009/059339

(56) Entgegenhaltungen:
- EP-A- 1 265 329
- JP-A- 2007 035 570
- US-A- 2 776 394

## Beschreibung

Die Erfindung betrifft eine Zündkerze gemäß dem Oberbegriff des Patentanspruches 1.

Derartige Zündkerzen sind aus dem Stand der Technik bekannt, z.B aus JP-A-2007 035570.

Ziel der Erfindung ist es, die Herstellung derartiger Zündkerzen zu vereinfachen, insbesondere in Hinblick darauf, dass kompliziert anzufertigende, komplexe Bauteile vermieden werden und die Zündkerze aus einfach herstellbaren Teilen aufgebaut ist. Dies ist insbesondere für die Massenproduktion von Wichtigkeit.. Des Weiteren sollen die elektrischen Eigenschaften derartiger Zündkerzen zumindest denen vergleichbarer Zündkerzen entsprechen, wenn nicht diese Eigenschaften übertreffen. Entsprechend ist für eine optimale Stromzufuhr zu den einzelnen Masseelektroden zu sorgen. Des Weiteren soll eine erfindungsgemäße Zündkerze es zulassen, als Vorkammerzündkerze oder als Wirbelkammerzündkerze ausgebildet zu werden. Schließlich sollen die Zündeigenschaften und die Wärmeleitfähigkeit der Zündelektroden optimiert werden um eine bessere Heißkorrosionsbeständigkeit zu erzielen.

Diese Ziele werden bei einer Zündkerze der eingangs genannten Art mit den im Kennzeichen des Anspruches 1 angeführten Merkmalen erreicht.

Die Anordnung der Masseelektroden auf einem eigenen Träger gewährleistet eine gleichmäßige Stromzufuhr zu den Masseelektroden, ohne irgendwelche Stromableitung, z.B. über eine in direktem Kontakt mit den Masseelektroden stehende Vorkammer oder Wirbelkammer. Da der Masseelektrodenträger im Abstand von der Innenwandfläche der Kammer, das heißt einer Vorkammer oder einer Wirbelkammer, angeordnet ist, stellen die Masseelektroden und ihr Träger ein von dem Wandungsteil der Kammer unabhängiges System dar. Dies ermöglicht ein einfaches Nachstellen der Elektroden und es kann somit der einsatzbedingte Elektrodenabbrand korrigiert werden. Aufgrund der Möglichkeit, den Träger und die Masseelektroden insbesondere als einstückigen Bauteil auszufertigen, ergeben sich beträchtliche herstellungsmäßige Vorteile. Weiters wird durch die Tatsache, dass die Masseelektroden als einstückiger Bauteil gefertigt werden können, und das zwischen Masseelektrodenträger und Innenwandung der Vorkammer bzw. Wirbelkammer ein Abstand besteht, eine verbesserte Wärmeleitfähigkeit von den Zündelektroden zum Zündkerzengehäuse erreicht. Die spezielle Form der Masseelektroden und die Art und Weise der Aufbringung von Edelmetalllegierung ergibt weitere Vorteile in Hinblick auf eine verbesserte Zündleistung.

Eine besonders einfache Fertigung bei stabilen Aufbau der Zündkerze wird durch die spezielle Form des Massenelektrodenträgers erreicht. Der zylinderringförmigen Querschnitt aufweisenden Massenelektrodenträger ist in einfacher Weise in einem umlaufend konstanten Abstand zur Innenwandfläche des Wandungsteils der Wirbel- oder Vorkammer einjustiert werden, sodass sich definierte Verhältnisse bezüglich Verbrennung und Stromleitung ergeben. Des weiteren werden der Aufbau und die Montage der Zündkerze vereinfacht, da der zylinderringförmige Masseelektrodenträger und auch eine zylinderringförmigen Querschnitt aufweisende Wirbelkammer oder eine Vorkammer in einfacher Weise auf das Zündkerzengehäuse aufsetzbar und dort befestigbar sind. Der Masseelektrodenträger kann an seiner Innenwandfläche mit einem Gewinde ausgebildet werden oder auch eine glatte Fläche aufweisen; gleiches gilt für eine Wirbelkammer oder eine Vorkammer. Entweder werden der Masseelektrodenträger bzw. die Wirbelkammer oder die Vorkammer auf die jeweiligen vorragenden Absätze des Zündkerzengehäuses aufgeschraubt und allenfalls durch Schweißen in ihrer Lage festgelegt oder diese Bauteile werden mit möglichst genauem Sitz auf das Zündkerzengehäuse aufgeschoben und in ihrer Lage, insbesondere durch Verschweißen, befestigt.

Die Merkmale des Anspruches 2 ergeben eine einfach aufgebaute Masseelektrode.

Soferne zwischen dem Wandungsteil einer Vorkammer oder einer Wirbelkammer und dem Masseelektrodenträger ein metallischer oder keramischer Zylinderring eingesetzt wird, ergibt sich ein guter Wärmeübergang vom Masseelektrodenträger auf die Wirbelkammer bzw. auf die Vorkammer. Keramische Materialienermöglichen eine elektrische Trennung von Vor- bzw. Wirbelkammer und Masseelektrodenträger bei gleichzeitig guter Wärmeableitung vom Masseelektrodenträger über den Zylinderring und die Vor- bzw. Wirbelkammer auf das Zündkerzengehäuse. Des Weiteren kann eine derart aufgebaute Zündkerze einfach gefertigt werden. Zuerst wird der Masseelektrodenträger auf seinem Absatz in Lage positioniert bzw. angeschweißt. Daraufhin wird der Zylinderring über den Masseelektrodenträger geschoben. Daraufhin wird die Kammer mit ihrem zylinderringförmigen Wandungsteil auf den vorgesehenen Absatz des Zündkerzengehäuses aufgesetzt, das heißt aufgeschoben oder aufgeschraubt und/oder durch Schweißen befestigt. An der Innenwandfläche der Vorkammer bzw. der Wirbelkammer kann zumindest eine Nase ausgebildet sein, welche den Zylinderring in seiner Position festlegt. In Betrieb ist es vorteilhaft, wenn der Masseelektrodenträger, der Zylinderring und die Vorkammer bzw. die Wirbelkammer aneinander anliegen, um guten Wärmetransport und/oder gute Stromleitung zu gewährleisten.

Die Merkmale des Anspruches 4 bieten Vorteile im Hinblick auf die Funktion der Zündkerze. Die Merkmale, dass in dem Wandungsteil der Kammer zumindest eine, vorzugsweise kreisförmigen Querschnitt aufweisende, Spülausnehmung oder Öffnung für den Durchtritt von Brennstoff-Luft-Gemisch und/oder zumindest eine vorzugsweise schlitzförmig ausgebildete Ausnehmung zur Freistellung zumindest der brennraumseitigen Endbereiche der fingerförmigen Masseelektroden dem jeweiligen Endbereich gegenüberliegend ausgebildet sind, tragen zu einer verbesserten Verbrennung und einer guten Wärmeabfuhr bei. Von Vorteil ist es, wenn vom Masseelektrodenträger eine, drei oder fünf Masseelektroden getragen sind und/oder wenn die Massenelektroden auf dem Masseelektrodenträger in gleichen Abständen zueinander um die Mittelelektrode verteilt angeordnet sind und/oder wenn jede der vom Masseelektrodenträger abgehenden fingerartigen Masseelektroden quer zu ihrer Längserstreckung zumindest in Teilbereichen rechteckfömigen oder zylinderringabschnittförmigen Querschnitt besitzt. Die Masseelektrodenträger sind einfach zu fertigen bzw. ergeben gute Abbrandeigenschaften. Zur guten Verbrennungsleistung der Zündkerze trägt bei, wenn die zumindest eine oder jede der Masseelektrode(n) in Form eines Fingers vom Träger abgeht und ihr brennraumseitiger Endbereich sich parallel zur Längsachse und/oder zum zugewendeten Oberflächenbereich der Mittelelektrode erstreckt und/oder wenn der Zündspalt zwischen sich parallel zur Längsachse erstreckenden, einander gegenüberliegenden Flächenbereichen der Masseelektrode und der Mittelelektrode ausgebildet ist.

Ein einfacher Aufbau der erfindungsgemäßen Zündkerze und ein rascher Zusammenbau, bei dem die entsprechenden Toleranzen gut eingehalten werden können, ergibt sich, wenn vorgesehen ist, dass auf den konzentrisch liegenden Endabsätzen jeweils ein Außengewinde und an der Innenwandfläche des Wandungsteils der Kammer und an der Innenwandfläche des Trägers jeweils ein an das jeweilige Außengewinde angepasstes Innengewinde ausgebildet ist und/oder dass der Masseelektronenträger und der zylinderringförmige Wandungsteil der Kammer unter Ausbildung des vorgegebenen Abstandes zueinander konzentrisch angeordnet sind und/oder dass der zylindrische Wandungsteil und der Träger auf den jeweiligen Absatz aufgesteckt und dort durch Schweißen befestigt ist. Das Zündkerzengehäuse kann mit der erforderlichen Exaktheit ohne allzu großen Aufwand gefertigt werden. Durch entsprechend genaue Fertigung des Masseelektrodenträgers und der Vorkammer bzw. der Wirbelkammer können die Abstände zwischen Masseelektrodenträger und Vorkammer bzw. Wirbelkammer exakt über den gesamten Umfang der Zündkerze eingehalten werden.

Von Vorteil bezüglich der Zündeigenschaften und des Wärmeverhaltens der Zündkerze ist es, dass der Abstand zwischen der Außenfläche des Masseelektrodenträgers und dem Wandungsteil der Kammer geringer ist als die Dicke des Wandungsteiles der Kammer und/oder dass die Dicke des Masseelektrodenträgers das drei- bis fünfzehnfache, vorzugsweise das fünf- bis zehnfache, der Dicke des Zündspaltes beträgt und/oder dass der Abstand zwischen der Außenwandfläche des Masseelektrodenträgers und der Innenwandfläche der Kammer 50 bis 200% der Dicke des Zündspaltes beträgt. Gute Abbrandeigenschaften ergeben sich, wenn vorgesehen ist, dass in Umfangsbereichen oder auf lokal begrenzten Erhebungen oder auf radial nach außen weisenden Flächenbereichen der Mittelelektrode und/oder auf der der Mittelelektrode zugewandten Fläche der jeweiligen fingerförmigen Masseelektrode oder auf dieser Fläche ausgebildeten Erhebungen, in nebeneinanderliegenden und gegebenenfalls übereinanderliegenden Bahnen, Edelmetalllegierung oder zumindest ein Plättchen aus Edelmetalllegierung aufgebracht oder aufgeschmolzen oder angeschweißt ist. Zur guten Wärmeleitung trägt bei, wenn vorgesehen ist, dass die Mittelelektrode in Form eines kompakten Bauteils oder in Form eines mit einem Werkstoff hoher Wärmeleitfähigkeit gefüllten köcherförmigen Bauteils ausgeführt ist und gegebenenfalls auf die Basismittelelektrode aufgeschoben und mit dieser umlaufend einmalig oder mehrmalig verschweißt ist.

Die Merkmale, dass das brennraumseitige Ende des Wandungsteiles einer Wirbelkammer das brennraumseitige Ende der Mittelelektrode und/oder der Masseelektroden überragt und/oder dass in dem Wandungsteil der Kammer gegenüberliegend jeder Masseelektrode ein sich parallel zur Masseelektrode erstreckender, gegebenenfalls zum brennraumseitigen Ende des Wandungsteiles offener, Schlitz ausgebildet ist, der den Zutritt zum Endbereich der Masseelektrode freistellt, verbessern die Zündeigenschaften der Zündkerze bzw. ermöglichen ein Nachstellen der Masseelektroden relativ zur Mittelelektrode.

Für die Zündeigenschaften sowie den Stromtransport bzw. die Wärmeabfuhr und die Korrosionsbeständigkeit der Zündkerze ist es zuträglich, wenn der Wandungsteil der Kammer und der Träger elektrisch leitend sind und elektrisch leitend mit dem Zündkerzengehäuse verbunden sind und/oder wenn jede fingerförmige Masseelektrode von ihrem Träger in Richtung auf die Mittelelektrode hin abgebogen ist und nach einer weiteren Abbiegung in einer zur Mittelelektrode annähernd parallelen Richtung verläuft und/oder wenn der Wandungsteil der Kammer, die Umhüllung und/oder die zumindest eine Massenelektrode mit ihrem Träger aus Nickelbasislegierung und/oder Hochtemperaturedelstahl und/oder heißkorrosionsbeständigen, gut wärmeleitfähigen Metalllegierungen gefertigt sind, und/oder dass die Vorkammer aus Messing gefertigt ist.

Eine im Hinblick auf die Abbrandeigenschaften und die Exaktheit der Zündung optimierte Ausführungsform einer Zündkerze wird erreicht, wenn vorgesehen ist, dass der Wandungsteil der Kammer und der Träger elektrisch leitend sind und elektrisch leitend mit dem Zündkerzengehäuse verbunden sind und/oder dass jede fingerförmige Masseelektrode von ihrem Träger in Richtung auf die Mittelelektrode hin abgebogen ist und nach einer weiteren Abbiegung in einer zur Mittelelektrode annähernd parallelen Richtung verläuft und/oder dass der Wandungsteil der Kammer, die Umhüllung und/oder die zumindest eine Massenelektrode mit ihrem Träger aus Nickelbasislegierung und/oder Hochtemperaturedelstahl und/oder heißkorrosionsbeständigen, gut wärmeleitfähigen Metalllegierungen gefertigt sind, und/oder dass die Vorkammer aus Messing gefertigt ist.

Bevorzugte Ausführungsformen der Erfindung sind der folgenden Beschreibung, den Zeichnungen und den Patentansprüchen zu entnehmen.

Fig. 1 zeigt einen schematischen Längsschnitt durch eine Ausführungsform einer erfindungsgemäßen Zündkerze. Fig. 2, 2a, 2b, 2c, 2d und 2e zeigen Ausführungsformen einer Mittelelektrode. Fig. 3 zeigt eine aufgebrachte Edelmetalllegierung. Fig. 4 und 5 zeigen Ansichten einer Ausführungsform einer erfindungsgemäßen Zündkerze. Fig. 6, 7, 10 und 11 zeigen Ausführungsformen von einer erfindungsgemäßen Zündkerze. Fig. 8, 9, 12, 13 und 14a bis f zeigen schematisch das Aufbringen von Edelmetalllegierung auf entsprechenden Flächenbereiche einer Masseelektrode bzw. einer Mittelelektrode. Fig. 15 zeigt im Detail einen zwischen einem Masseelektrodenträger und der Innenwandfläche einer Vor- oder Wirbelkammer eingesetzten Zylinderring.

Fig. 1 zeigt eine Zündkerze für den Einsatz in einer Brennkraftmaschine, insbesondere für ihren Einsatz in einem Ottogas-Motor. Von einem Isolationskörper 1 wird ein Zündkerzengehäuse 2 getragen, wobei von dem Isolationskörper 1 eine Basismittelelektrode 3a umschlossen ist bzw. abgeht. Auf dieser Basismittelelektrode 3a der Zündkerze wird die Mittelelektrode 3 aufgesetzt. Diese Mittelelektrode 3 kann aus einem einzigen stiftartigen Bauteil gebildet sein. Es kann vorgesehen sein, dass wie im vorliegenden Fall die Mittelelektrode 3 mit einem Werkstoff 3b hoher Wärmeleitfähigkeit gefüllt ist, um eine bessere Wärmeleitung von den Elektrodenflächen 12 zur Basismittelelektrode 3a zu ermöglichen. Das brennraumseitige Ende der Mittelelektrode 3 kann von einem Köcher 28 gebildet sein, der an der Basismittelelektrode 3a, insbesondere durch mehrmalig umlaufendes Schweißen, vorteilhaft im Bereich 3' befestigt ist. Hierdurch kommt es zu einer weiteren Verbesserung der Wärmeableitung.

Zur Ausbildung zumindest eines Zündspaltes 13 ist über den Umfang der Mittelelektrode 3 zumindest eine Masseelektrode 4 angeordnet. Vorteilhafterweise werden von einem Masseelektrodenträger 6 eine, drei oder fünf Masseelektrode(n) 4 getragen bzw. gehen von diesem ab, wobei zweckmäßiger Weise die Massenelektroden 4 auf dem Masseelektrodenträger 6 in gleichen Abständen zueinander um die Mittelelektrode 3 verteilt angeordnet sind. Der Masseelektrodenträger 6 wird vom Zündkerzengehäuse 2 getragen bzw. ist auf diesem befestigt bzw. geht von diesem ab.

Wie aus Fig. 1 ersichtlich ist, geht die zumindest eine Masseelektrode 4 in Form eines Fingers vom Träger 6 ab bzw. können fingerartige Masseelektroden 4 am Träger 6 befestigt bzw. angeschweißt sein. Die Finger 4 und der Träger 6 können auch als einstückiger Bauteil ausgeführt sein. Der brennraumseitiger Endbereich 11 der Finger erstreckt sich parallel zur Längsachse A der Zündkerze bzw. zum zugewendeten Oberflächenbereich 12 der Mittelelektrode 3. Der Zündspalt 13 ist zwischen den einander gegenüberliegenden Flächenbereichen 26, 12 der Masseelektrode 4 und der Mittelelektrode 3 ausgebildet.

Zur Befestigung des Trägers 6 am Zündkerzengehäuse 2 ist vorgesehen, dass das Zündkerzengehäuse 2 zwei konzentrisch liegende, zylindrische Endabsätze 17, 18 aufweist, von denen der innenliegende Endabsatz 17 den außenliegenden Endabsatz 18 in Richtung Brennraum überragt. Auf den innenliegenden Endabsatz 17 ist der Träger 6 der Massenelektroden 4 und auf den außenliegenden Endabsatz 18 der Wandungsteil 8 der jeweils vorgesehenen Kammer 5a oder 5b aufgesetzt, aufgesteckt oder aufgeschraubt und gegebenenfalls durch, insbesondere punkt- oder nahtförmiges, Schweißen befestigt. Die Innenabmessungen des Wandungsteils 8 und des Masseelektrodenträger 6 sind an die jeweiligen Außenabmessung der Endabsätze 17 bis 18 angepasst.

Damit kann eine einfache und exakte Befestigung des Trägers 6 am Zündkerzengehäuse 2 erfolgen bzw. ist ein Austausch der Masseelektroden 4 im Zuge eines Service möglich.

Eine einfache Montage des Trägers 6 bzw. einer Kammer 5a oder 5b ergibt sich, wenn auf den konzentrisch liegenden, kreisförmigen Umfang besitzenden Endabsätzen 17, 18 jeweils ein Außengewinde und an der Innenwandfläche 19 des Wandungsteils 8 der jeweiligen Kammer 5a, 5b und an der Innenwandfläche 20 des Trägers 6 jeweils ein an das jeweilige Außengewinde angepasstes Innengewinde ausgebildet ist. Die Wärmeleitung von den Elektroden 4 zum Zündkerzengehäuse 2 wird verbessert, wenn der Träger 6 auf den Endabsatz 18 aufgeschraubt oder aufgeschweißt ist oder aufgeschraubt oder aufgesetzt und dann angeschweißt oder durch mehrfach umlaufende Schweißungen mit dem Endabsatz 18 verbunden ist.

Der Masseelektrodenträger 6 und insbesondere auch der Abschnitt 41 jeder vom Träger 6 abgehenden fingerartigen Masseelektrode 4 sind im Abstand 21 von der Innenwandfläche 7 der Kammer 5a bzw. 5b angeordnet. Dieser Abstand ist vorgesehen, um einen definierten bzw. eigenständigen Stromfluss im Masseelektrodenträger 6 zu gewährleisten und die Kammer 5a bzw. 5b bzw. deren Wandungsteil 8 unabhängig vom Masseelektrodenträger 6 auf das Zündkerzengehäuse 2 aufschrauben oder von diesem abnehmen zu können. Weiters wird durch den Abstand 21 wie bereits oben erwähnt, eine eigenständige bzw. definierte Wärmeableitung von den Elektroden 4 zum Zündkerzengehäuse 2 ermöglicht.

In Fig. 1 und 11 ist eine Zündkerze mit einer Kammer dargestellt, die als Vorkammer 5a ausgebildet ist und somit die Massenelektroden 4 und die Mittelelektrode 3 umfangseitig und brennraumseitig, d. h. allseitig umgibt. In Fig. 4, 5, 6 und 10 ist eine Zündkerze mit einer Wirbelkammer 5b dargestellt, welche die Masseelektroden 4 und die Mittelelektrode 3 lediglich umfangsmäßig umgibt. Die erfindungsgemäße Zündkerze kann eine Vorkammer 5a oder eine Wirbelkammer 5b aufweisen. Auch Mischtypen bzw. Abwandlungen derartiger Kammern können vorgesehen werden.

Ein einfacher Aufbau und eine einfache Herstellung der entsprechenden Teile ergeben sich, wenn, wie in Fig. 1, 4, 5 6, 10 und 11 dargestellt, der Wandungsteil 8 der brennraumseitig offenen Wirbelkammer 5b oder der Wandungsteil 8 der die Mittelelektrode 3 und die Masseelektroden 4 umgebenden Vorkammer 5a und der Masseelektrodenträger 6 kreisringförmigen Querschnitt besitzen bzw. jeweils von einem Zylinderring gebildet sind.

Bei einer Vorkammerzündkerze, wie sie in Fig. 1 dargestellt ist, ist es von Vorteil, wenn von dem zylindrischen Wandungsteil 8 der Vorkammer 5a brennraumseitig eine den Innenraum der Vorkammer 5a abgrenzende bzw. abschließende , vorzugsweise ebene oder kuppelförmige, Endwand 9 getragen bzw. mit dem Wandungsteil 8 einstückig ausgebildet ist, wobei vorteilhafterweise im Wandungsteil 8 und/oder in der Endwand 9 Durchtrittsausnehmungen 10 für den Durchlass entzündeter Gasjets ausgebildet sind.

Für eine Verbesserung der Zündeigenschaften kann vorgesehen sein, dass die Gesamtfläche der Durchtrittsausnehmungen 10 in der Endwand 9 der Vorkammer 5a 1 bis 3 %, vorzugsweise 1,5 bis 2,5 %, der Fläche der Endwand 9 beträgt.

Eine einfache Herstellung und die Zündeigenschaften werden unterstützt, wenn der Träger 6 und der zylinderringförmige Wandungsteil 8 der jeweiligen Kammer 5a, 5b unter Ausbildung eines vorgegebenen Abstandes 21 zueinander konzentrisch angeordnet sind.

Der Abstand 21 zwischen dem Träger 6 und dem Wandungsteil 8 der jeweiligen Kammer 5a, 5b ist vorteilhafterweise geringer als die Dicke 22 des Wandungsteiles 8 der Kammer 5a, 5b. Die Dicke 23 des Trägers 6 kann das drei- bis fünfzehnfache, vorzugsweise das fünf- bis zehnfache, des Zündspaltes 13 betragen.

Der Abstand 21 zwischen der Außenwandfläche 29 des Trägers 6 und der Innenwandfläche 7 der Kammer 5a bzw. 5b beträgt vorteilhaft 50 bis 200% der Dicke des Zündspaltes 13. Die zuvor angeführten Merkmale beeinflussen positiv die Zünd- und Wärmeleitungseigenschaften.

Jede fingerförmige Masseelektrode 4 ist vorteilhafterweise von ihrem Träger 6 unmittelbar oder unter Ausbildung eines die Richtung der Trägerwandung fortsetzenden Abschnittes 41 in Richtung auf die Mittelelektrode 3 hin abgebogen ist und besitzt nach einer weiteren Abbiegung 30 eine zur Mittelelektrode 3 annähernd parallele Richtung. Damit wird erreicht, dass die vom Masseelektrodenträger 6 gebildete Basis einen entsprechend größeren Abstand von der Mittelelektrode 3 aufweist als diejenigen Flächen der Masseelektrode 4, welche mit der Mittelelektrode 3 den Zündspalt 13 begrenzen.

Wie aus Fig. 2, 2a, 2b, 2c, 2d und 2e sowie 4 und 5 ersichtlich, sind in Umfangsbereichen bzw. auf radial nach außen weisenden Flächenbereichen 12 der Mittelelektrode 3 und/oder auf der der Mittelelektrode 3 zugewandten Fläche 26 der jeweiligen fingerförmigen Masseelektroden 4 nebeneinanderliegende Bahnen 40 aus einer Edelmetalllegierung 24 aufgebracht bzw. aufgeschmolzen. Anstatt einer(s) direkt aufgebrachten bzw. aufgeschmolzenen Edelmetalllegierungsbahn entsprechend Fig. 2b kann die Edelmetalllegierung entsprechend Fig. 2 und 2a auch auf Bereichen 48 des zylindrischen Teiles der Mittelelektrode 3 aufgebracht sein, die allenfalls von angeschweißten oder einstückig angeformten plattenförmigen Bereichen bzw. Erhebungen gebildet sind. Auch auf den Masseelektroden 4 können derartige erhabene Bereiche 48 ausgebildet werden, auf die die Edelmetalllegierung aufgeschmolzen ist.

Für den Betrieb der Zündkerze hat es sich als vorteilhaft erwiesen, wenn die Masseelektrode(n) 4 fingerförmig ausgebildet ist bzw. sind und sich die brennraumseitig gelegenen Endbereiche 11 der einzelnen Masseelektroden 4 im gleichbleibenden Abstand von der Mittelelektrode 3 in Längsrichtung zur und/oder parallel zu der den Zündspalt 13 bildenden Oberfläche 12 der Mittelelektrode 3 erstrecken. Auf den der Mittelelektrode 3 zugekehrten Endbereichen 11 der Masseelektrode(n) 4 und/oder auf den diesen Endbereichen 11 gegenüberliegenden Umfangsflächenbereichen 12 der Mittelelektrode 3, vorzugsweise nur auf den Endbereichen 11 der Masseelektroden 4 gegenüberliegenden Bereichen der Mittelelektrode, ist Edelmetalllegierung 24 aufgebracht bzw. ausgebildet, insbesondere aufgeschmolzen oder aufgeschweißt. Die Edelmetalllegierung 24 ist insbesondere aus Ir/Rh, Pt/Rh, Ir/Pt/Rh gebildet und wird mittels eines kontinuierlich oder vorteilhaft diskontinuierlich betriebenen Lasers auf die jeweilige Oberfläche auflegiert oder aufgeschmolzen.

Der Wandungsteil 8 der Kammer 5a, 5b, die Umhüllung 28 der Mittelelektrode 3 und/oder die zumindest eine Massenelektrode 4 mit ihrem Träger 6 sind aus Nickelbasislegierung und/oder Hochtemperaturedelstahl und/oder heißkorrosionsbeständigen, gut wärmeleitfähigen Metalllegierungen gefertigt; die Vorkammer 5a kann auch aus Messing gefertigt sein.

Für den stabilen Betrieb einer derartigen Zündkerze hat es sich als vorteilhaft erwiesen, wenn die Edelmetalllegierung 24 in nebeneinanderliegenden, gegebenenfalls einander überlappenden bzw. dicht an dicht verlaufenden bzw. mit ihren seitlichen Bereichen ineinander übergehenden Bahnen 40 parallel oder quer zur Längserstreckung der Mittelelektrode 3 auf den den Zündspalt 13 begrenzenden Flächen der Mittelelektrode 3 und/oder auf den Endbereichen 11 der einzelnen Masseelektroden 4 aufgebracht ist. Vorteilhafterweise erfolgt die Ablagerung des Edelmetalls bzw. die Ausbildung der Bahnen in Achsrichtung der Zündkerze bzw. parallel zur Längsrichtung der Mittelelektrode 3.

Von Vorteil kann es dabei sein, wenn zur Ausbildung entsprechender Schichtdicken die Edelmetalllegierung 24, insbesondere in nebeneinanderliegenden Bahnen 40, in mehreren übereinander liegenden Schichten 41 aufgebracht ist. Es ist auch möglich, die Edelmetalllegierung 24 schuppenförmigen Bahnen aufzuschmelzen und/oder in nebeneinander und/oder übereinander liegenden Bahnen aufzubringen, wie Fig. 3 im Schnitt zeigt.

Eine hohe Standfestigkeit wird erreicht, wenn die Edelmetalllegierung 24 durch Aufschmelzen oder Aufschweißen von Platin und/oder Iridium und/oder Pt/Rh und/oder Ir/Rh auf bzw. Verschmelzen mit Oberflächenbereiche(n) der Mittelelektrode 3 und/oder Endbereiche(n) 11 der jeweiligen Masseelektrode(n) 4 ausgebildet bzw. aufgebracht ist. Anstatt der Edelmetalllegierungsbahnen 40 können auf den erhöhten Bereichen 48 der Mittelelektrode 3 und/oder dem der Mittelelektrode 3 zugekehrten Endflächenbereichen 11 der jeweiligen Masseelektrode(n) 4 aus Edelmetalllegierung bestehende Elektrodenplättchen aufgebracht, insbesondere angeschweißt, sein (Fig. 2c, 2d, 2e).

Für die Herstellung und den Betrieb der Zündkerzen hat es sich als vorteilhaft erwiesen, wenn die Anzahl der fingerförmigen Masseelektroden 4 ungerade ist bzw. dass die Masseelektroden 4 einander bezüglich der Mittelachse A der Mittelelektrode 3 nicht gegenüberliegen. Damit wird das Aufbringen der Edelmetalllegierungen 24 auf die vom Träger 6 abgehenden Masseelektroden 4 einfach möglich.

Insbesondere ist in diesem Fall die Fertigung derartiger Masseelektroden einfach möglich, wenn diese auf dem Masseelektrodenträger 6 bereits befestigt oder einstückig damit vorliegen, da mit den entsprechenden Auftragwerkzeugen, das heißt Laserschweißgeräten und einem entsprechend zugeführten Edelmetalllegierungsdraht, leicht Zutritt zu den mit Edelmetalllegierung 24 zu beschichtenden Flächenbereichen gefunden wird.

Die der Mittelelektrode 3 zugewandte Fläche der Masseelektrode 4 und/oder deren Edelmetalllegierung 24 kann dem Oberflächenverlauf der Mittelelektrode 3 bzw. der auf dieser aufgetragenen Edelmetalllegierung 24 angepasst sein bzw. eine vergleichbare Krümmung besitzen.

Ferner kann vorgesehen sein, dass in dem Wandungsteil 8 einer Kammer 5a, 5b gegenüberliegend jeder Masseelektrode 4 ein sich parallel zur Masseelektrode 4 erstreckender, gegebenenfalls zum brennraumseitigen Ende des Wandungsteiles 8 offener, Schlitz 16 ausgebildet ist, der den Zutritt zum Endbereich 11 der jeweiligen Masseelektrode 4 für Wartungszwecke freistellt.

Gute Abbrandeigenschaften ergeben sich, wenn wie in Fig. 4 gezeigt, das brennraumseitige Ende des Wandungsteiles 8 einer Wirbelkammer 5b das brennraumseitige Ende der Mittelelektrode 3 und der vorgesehenen Masseelektroden 4 überragt.

Für den Betrieb derartiger Zündkerzen hat es sich als vorteilhaft erwiesen, wenn der Zündspalt 13 bzw. der Abstand zwischen den einzelnen Masseelektroden 4 und der Mittelelektrode 3 bzw. der auf der jeweiligen Masseelektrode 4 und/oder auf der Mittelelektrode 3 aufgebrachten Edelmetalllegierung 24 0,1 bis 1,0 mm, vorzugsweise 0,15 bis 0,5 mm, beträgt.

Standfeste Zündflächen ergeben sich, wenn die Edelmetalllegierung 24 in insbesondere nebeneinanderliegenden Bahnen 40 aufgebracht ist, wobei die Breite B der aufgetragenen Bahnen 40 das 1,5 bis 8-fache, vorzugsweise das 2 bis 5-fache, der Höhe H der aufgetragenen Bahn 40 beträgt. Dabei ist es von Vorteil, wenn die Breite B einer aufgetragenen Bahn 40 ein Drittel bis ein Zehntel, vorzugsweise ein Viertel bis ein Achtel, der Breite des Endbereiches 11 einer fingerförmigen Masseelektrode 4 im Bereich des Zündspaltes 13 beträgt. Der Querschnitt der Bahnen 40 kann rechteckförmig sein oder der langgestreckten bzw. längeren Hälfte eines Ellipsoids entsprechen.

Auch bei den Ausführungsformen von Zündkerzen gemäß Fig. 4 und 5 ist vorgesehen, dass die von einer Wirbelkammer 5b umgebenen, fingerförmigen Masseelektroden 4 von ihrem Träger 6 auf die Mittelelektrode 3 zu abgebogen sind und dass an diesen abgebogenen Abschnitt 51 ein Endbereich 11 der fingerartigen Masseelektrode 4 anschließt, der im Wesentlichen parallel zur Oberfläche der Mittelelektrode 3 verläuft und dessen der Mittelelektrode 3 zugekehrte Fläche 26 und/oder die Fläche 14 des Endbereiches 11 der Masseelektrode 4 den Edelmetallauftrag 24 aufweist.

Für den Betrieb und das Zündverhalten der Zündkerzen ist es, wie in Fig. 1 dargestellt, vorteilhaft, wenn im Wandungsteil 8 und/oder in der Deckwand 9 der Vorkammer 5a Durchtrittsausnehmungen 10 ausgebildet sind, durch die in der Vorkammer 5a entzündeter Brennstoff in Form brennender Gasjets austritt, wobei die Anordnung und Richtung der einzelnen Durchtrittsausnehmungen 10 so getroffen ist, dass eine Anzahl, vorzugsweise alle, der die Vorkammer 5a verlassenden Gasjets sich in divergierenden Richtungen ausbreitet(n).

Die Endwand 9 und die zylindrische Wandung 8 der Vorkammer 5a können einstückig ausgebildet oder durch Verschweißen miteinander verbunden sein.

Beim Auftragen der Edelmetalllegierung 24 auf die entsprechenden Oberflächen der Zündkerze kann, wie in den Fig. 8, 9 und 12 bis 14 schematisch dargestellt, vorgegangen werden. Prinzipiell ist dabei vorgesehen, dass auf die Flächen 26 der brennraumseitigen, der Mittelelektrode 3 zugewandten Endbereiche 11 der Masseelektroden 4 und/oder auf die Mittelelektrode 3, insbesondere auf deren radial ausgerichtete, brennraumseitig gelegene Flächenbereiche 12, gegebenenfalls in mehreren Schritten, Edelmetalllegierung 24 an- oder aufgeschmolzen und/oder aufgeschweißt wird. Dazu wird ein Draht bzw. Stab 44 aus Edelmetalllegierung 24 der jeweiligen Oberfläche 12, 26 angenähert und entweder parallel oder quer relativ zur jeweiligen Längserstreckung des Fingers der Masseelektrode 4 bzw. der Fläche bzw. Achse der Mittelelektrode 3 bewegt und mit dem Material des Fingers 4 bzw. der Mittelelektrode 3 oder mit bereits aufgebrachter Edelmetalllegierung fest verbunden bzw. verschweißt bzw. verschmolzen.

Das Aufschmelzen und/oder Aufschweißen wird erfindungsgemäß durchwegs mit einem gepulsten Laserstrahl 43 vorgenommen.

Fig. 8 zeigt schematisch das Auftragen von Edelmetalllegierung 24 in Bahnen 40, die zur Längsachse A der Mittelelektrode 3 parallel verlaufen. In gleicher Weise kann die Edelmetalllegierung in Bahnen auf die Fläche 26 des Endbereiches 11 der Masseelektroden 4 aufgebracht werden. Beim Auftragen der Edelmetalllegierung 24 erfolgt eine Relativbewegung zwischen dem Stab bzw. Draht 44 und der Fläche 12 bzw. 26.

Fig. 9 zeigt das Auftragen von Edelmetalllegierung 24 auf den Endbereich 11 einer fingerartigen Masseelektrode 4 quer zur Längserstreckung der Masseelektrode 4. Diese Masseelektrode 4 ist vorteilhaft bereits während des Auftragens der Edelmetalllegierung 24 mit dem Masseelektrodenträger 6 verbunden bzw. einstückig mit diesem ausgebildet.

Wie in Fig. 3 gezeigt, kann die Edelmetalllegierung 24 in nebeneinanderliegenden Bahnen 40 bzw. begrenzten lokalen langgestreckten Bereichen abgelagert bzw. aufgetragen bzw. in übereinanderliegenden Schichten 41 abgelagert bzw. aufgetragen werden. Je nach der gewünschter Zusammensetzung der Edelmetalllegierung 24 kann beim Aufbringen eine Vermischung bzw. Legierung von gegebenenfalls in aufeinanderfolgenden Auftrag-Schritten aufgebrachten, allenfalls unterschiedlichen Edelmetalllegierungen 24 untereinander bzw. mit dem Oberflächenmaterial erfolgen.

Fig. 12 und 13 zeigen das Auftragen von Edelmetalllegierung 24 auf Erhebungen 48, die auf einer Mittelelektrode 3 insbesondere einstückig mit dieser ausgebildet sind. Derartige Erhebungen sind aus den Fig. 2 und 2a bis 2e ersichtlich. Wiederum wird die Edelmetalllegierung 24 im Zuge einer Relativbewegung zwischen der Mittelelektrode 3 und dem Stab bzw. Draht 44 mittels eines Laserstrahls 43 aufgeschmolzen.

In einer weiteren Ausführungsform der Erfindung wird der Draht bzw. Stab 44 aus Edelmetalllegierung 24 entsprechend Fig. 14a auf den zu legierenden Bereich der Elektrode 3 positioniert und danach am vorderen und hinteren Ende mittels eines Schmelzpunktes 56 fixiert. In gleicher Weise kann auch auf die Flächen 26 der Masseelektroden 4 Edelmetalllegierung aufgebracht werden. In einem weiteren Fertigungsschritt gemäß Fig. 14f wird das fixierte Drahtstück 57 dann auf der Oberfläche 12 aufgeschmolzen bzw. mit dieser verbunden. Es können auch gem. Fig. 14a bis 14e mehrere Drahtabschnitte 57 nebeneinander befestigt werden und erst als finaler Schritt werden die gesamten Edelmetalldrahtstücke mit der Oberfläche der Mittelelektrode 3 bzw. der Oberfläche des Endbereiches 11 der Masseelektrodenträgerfinger 4 verschmolzen bzw. auf diese Oberflächen aufgebracht.

Fig. 6, 10 und 11 zeigen eine Ausführungsform einer erfindungsgemäßen Zündkerze, bei der die Mittelelektrode 3 eine Mehrzahl von im Wesentlichen parallel zueinander verlaufenden, gleich ausgebildeten, Fingern 31 besitzt, denen jeweils eine fingerförmige Masseelektrode 4 gegenüberliegt. Die einander zugewandten, den Zündspalt 13 begrenzenden Flächen 26 der Finger 31 der Mittelelektrode 3 und die fingerförmigen Masseelektroden 4 tragen nebeneinanderliegende aufgeschmolzene Bahnen 40 aus Edelmetalllegierung 24. Die einander zugewandten Flächen 12, 26 der einzelnen fingerartigen Mittelelektroden 3 und der fingerartigen Masseelektroden 4 mit den entsprechenden aufgebrachten Edelmetalllegierungen 24 begrenzen den jeweiligen Zündspalt 13. Auch bei dieser Ausführungsform sind die einzelnen fingerförmigen Masseelektroden 4 auf einem Masseelektrodenträger 6 angeordnet, der im Abstand 18 von der Innenwandfläche des diesen Masseelektrodenträger 4 umgebenden Wandungsteiles 8 einer Vorkammer 5a bzw. einer Wirbelkammer 5b angeordnet ist.

Die Bahnen 40 der Edelmetalllegierung 24 auf der Mittelelektrode 3 bzw. auf der Masseelektrode 4 liegen parallel zueinander. Die Bahnen 40 auf der Mittelelektrode 3 verlaufen bezüglich der Bahnen 40 auf der Masseelektrode 4 parallel.

Der Masseelektrodenträger 6 und der Wandungsteil 8 der Kammer 5a, 5b sind elektrisch leitend mit dem Zündkerzengehäuse 2 verbunden. Die Mittelelektrode 3 ist mit der Basismittelelektrode 3a der Zündkerze durch Verschweißen verbunden, diese Basismittelelektrode 3a ist im Isolatorkörper 1 geführt und zum Gehäuse hin durch den Isolatorkörper elektrisch isoliert .

Die Form, Anzahl und Größe der Durchtrittsöffnungen 10 bzw. der Spülöffnungen 15 im Wandungsteil 8 wird an den Verwendungszweck angepasst.

Wie Fig. 11 zu entnehmen ist, ist die Deckwand 9 der Vorkammer 5a vorteilhafterweise einstückig mit dem Wandungsteil 8 ausgebildet. Fig. 4 zeigt eine Zündkerze mit einer Wirbelkammer 5b.

In Fig. 1 ist dargestellt, dass die fingerförmigen Masseelektroden mit dem Träger 6 einstückig ausgebildet sind; es ist allerdings ohne Weiteres möglich, die Masseelektroden 4 an den Träger 6 anzuschweißen.

Fig. 3 zeigt das Auftragen einer Edelmetalllegierung 24 in Form von nebeneinander liegenden, allenfalls einander seitlich überlappenden Bahnen 40, wobei die einzelnen Bahnen 40 auch in Form von übereinanderliegenden Schichten 41 aufgebracht werden können. Das Verhältnis der Breite B und der Höhe H der einzelnen Bahnen hängt vom gewählten Legierungsmaterial und dem Basismaterial ab.

Fig. 2 zeigt eine vergrößerte Ansicht einer Mittelelektrode 3, die aus einem Elektrodeninnenteil 27 und einer dieses Elektrodeninnenteil 27 umgebenden zylindrischen Hülle 28 aufgebaut ist, auf der Erhebungen 48 ausgebildet sind. Der Elektrodeninnenteil kann vorteilhafterweise aus gut wärmeleitenden Material 3b ausgeführt werden.

Die einander gegenüberliegenden, den Zündspalt begrenzenden Flächen 11, 26 der fingerförmigen Masseelektroden 4 und der Mittelelektrode 3 können derart ausgebildet sein, sodass über die Breite und Höhe des Zündspaltes 13 die einander gegenüberliegenden Flächen, abgesehen von den Rundungen der einzelnen Bahnen 40, parallel verlaufen.

Die auf die Masseelektroden 4 und die Elektrode 3 aufgebrachten Edelmetalllegierungsschichten können vorteilhafterweise gleichen Aufbau bzw. Oberflächenstruktur besitzen.

Unter einer Edelmetalllegierung 24 werden nicht nur die Legierungen von eingesetzten Edelmetallen sondern auch die Reinmetalle verstanden. Es ist möglich, Reinmetalle oder unterschiedliche Edelmetalllegierungen aufzutragen und beim Auftragen eine Legierung zu erschmelzen. Die Reinmetalle können auch unlegiert abgelagert bzw. aufgebracht werden und die Zündflächen ausbilden.

Die Fläche 26 der Masseelektroden 4, die der Mittelelektrode 3 zugewandt ist, erstreckt sich über einen Längenbereich der Masseelektrode 4, so wie dieser vom Elektrodenträger 6 abgeht, in einem Ausmaß von etwa 30 bis 70 %, insbesondere 40 bis 60 %. Die Masseelektroden besitzen über ihre Längserstreckung eine im Wesentlichen gleichbleibende Querschnittsform, insbesondere in ihrem Abschnitt längs dem die Fläche 26 ausgebildet ist. Diese insbesondere aus den Fig. 1, 4 und 5 ersichtliche Form der Masseelektroden 4 ermöglicht eine einfache Fertigung aus vorhandenen Blechen bzw. Zuschnitten und ergibt eine definierte Strom- und Wärmeableitung. Dieser gleichbleibende Querschnitt ist insbesondere in dem Abschnitt der Masseelektroden 4 vorhanden, der brennraumseitig der Abbiegung 51 gelegen ist.

Bei der speziellen Ausführungsform einer erfindungsgemäßen Zündkerze gemäß Fig. 6, 10 und 11 sind die Masseelektroden 4 derart ausgestaltet, dass sie von ihrem Träger 6 im Wesentlichen gerade und ohne Abbiegung sich in Richtung des Brennraums erstrecken und über ihre Längserstreckung gleichbleibende Querschnittsform besitzen. Nach einer Abbiegung im Endbereich in Richtung der vorgesehenen Mittelelektrode endet der abgebogene Abschnitt der Masseelektrode 4 und bildet eine Zündfläche 26 aus. Die den Masseelektroden 4 gegenüberliegenden fingerartigen Mittelelektroden besitzen eine entsprechend der Fläche 26 zugewandte Fläche 12 und gehen von einer auf eine Basiselektrode 3a aufgesetzten Mittelelektrode 3 ab.

Figur 15 zeigt eine Detailansicht einer erfindungsgemäßen Zündkerze. In einem Spalt 21 zwischen dem Masseelektrodenträger 6 und dem Wandungsteil 8 einer Vorkammer oder einer Wirbelkammer ist ein Zylinderring 50 eingesetzt. Dieser Zylinderring 50 kann mit zumindest einer an der Innenwandfläche 19 des Wandungsteiles 8 ausgebildeten Nase 53 in Position gehalten und/oder am Träger 6 und/oder am Absatz 17 angeschweißt werden. Der Wandungsteil 50 liegt im Betrieb nach entsprechender Wärmedehnung mit seiner Außenfläche an der Innenwandfläche 19 der Kammer und mit seiner Innenwandfläche an der Außenwandfläche 52 des Masseelektrodenträgers 6 an. Der Zylinderring 50 steht ebenso wie der Masseelektrodenträger 6 auf dem Endabsatz 17, von dem der Masseelektrodenträger 6 abgestützt bzw. getragen ist. Der Zylinderring 50 kann aus Messing gefertigt sein. Die Höhe H des Zylinderringes 50 beträgt 50 bis 100% des Abstandes zwischen dem Endabsatz 17 und der Abbiegung 51 der fingerartigen Elektroden. Der Zylinderring 50 kann vorteilhaft aus Metall oder Keramik gefertigt sein und so eine gute Wärmeleitfähigkeit, z.B. wie Messing, besitzen.

## Patentansprüche

1. Zündkerze einer Brennkraftmaschine, insbesondere für den Einsatz an Ottogasmotoren, mit einem von einem Isolationskörper (1) getragenen, vorzugsweise einstückigen, Zündkerzengehäuse (2) sowie einer, stabförmigen oder mehrfingrigen Mittelelektrode (3) und zumindest einer Masseelektrode (4),
wobei die Mittelelektrode (3) und die zumindest eine Masseelektrode (4) von einer vom Zündkerzengehäuse (2) getragenen Kammer, insbesondere Vorkammer (5a) oder Wirbelkammer (5b), umgeben oder innerhalb dieser Kammer (5a, 5b) gelegen sind,
wobei ein gehäusenaher Wandungsteil (8) der brennraumseitig offenen Wirbelkammer (5b) oder ein gehäusenaher Wandungsteil (8) der die Mittelelektrode (3) und die zumindest eine Masseelektrode (4) umschließenden Vorkammer (5a) kreisringförmigen Querschnitt besitzen oder jeweils von einem Zylinderring gebildet sind,
wobei die zumindest eine Masseelektrode (4) als Basis einen am Zündkerzengehäuse (2) befestigten oder auf diesem angeordneten Träger (6) aufweist und von diesem Träger (6) abgeht, und
wobei dieser Masseelektrodenträger (6) und jede von ihm abgehende, fingerförmige Masseelektrode (4) im Abstand (21) von der Innenwandfläche (7, 19) der Kammer (5a, 5b) angeordnet sind, **dadurch gekennzeichnet,**
- **dass** der Masseelektrodenträger (6) senkrecht zur Längsachse der Zündkerze gesehen kreisringförmigen Querschnitt aufweist oder von einem Zylinderring gebildet ist,
**dass** am Zündkerzengehäuse (2) zwei konzentrisch liegende zylindrische Endabsätze (17, 18) ausgebildet sind, von denen gegebenenfalls der innenliegende Endabsatz (17) den außenliegenden Endabsatz (18) in Richtung Brennraum überragt, und
- **dass** auf dem innenliegenden Endabsatz (17) der Masseelektrodenträger (6) und auf den außenliegenden Endabsatz (18) der Wandungsteil (8) der Kammer (5a, 5b) aufgesetzt, aufgesteckt oder aufgeschraubt und/oder durch, gegebenenfalls punkt- oder nahtförmiges, Schweißen befestigt ist.

2. Zündkerze nach Anspruch 1, **dadurch gekennzeichnet, dass** die zumindest eine Masseelektrode (4) und ihr Träger (6) einstückig ausgebildet oder durch Schweißen miteinander verbunden sind.

3. Zündkerze nach Anspruch 1 oder 2, **dadurch gekennzeichnet, dass** zwischen dem Wandungsteil (8) und dem Masseelektrodenträger (6) ein metallischer und/oder gut wärmeleitender Zylinderring (50) eingesetzt ist, der insbesondere im Betrieb der Zündkerze an der Innenwandfläche (19) des Wandungsteiles (8) und der Außenfläche (52) des Masseelektrodenträgers (6) anliegt.

4. Zündkerze nach einem der Ansprüche 1 bis 3, **dadurch gekennzeichnet, dass** von dem zylindrischen Wandungsteil (8) der Vorkammer (5a) brennraumseitig eine den Innenraum der Vorkammer (5a) abgrenzende oder abschließende, vorzugsweise ebene oder kuppelförmige, Endwand (9) getragen oder mit dem Wandungsteil (8) einstückig ausgebildet ist, wobei im Wandungsteil (8) und/oder in der Endwand (9) Durchtrittsausnehmungen (10) für den Durchlass entzündeter Gasjets ausgebildet sind.

5. Zündkerze nach einem der Ansprüche 1 bis 4, **dadurch gekennzeichnet, dass** der Masseelektrodenträger (6) eine, drei oder fünf Masseelektroden (4) getragen sind und/oder dass die Massenelektroden (4) auf dem Masseelektrodenträger (6) in gleichen Abständen zueinander um die Mittelelektrode (3) verteilt angeordnet sind und/oder dass jede der vom Masseelektrodenträger (6) abgehenden fingerartigen Masseelektroden (4) quer zu ihrer Längserstreckung zumindest in Teilbereichen rechteckfömigen oder zylinderringabschnittförmigen Querschnitt besitzt.

6. Zündkerze nach einem der Ansprüche 1 bis 5, **dadurch gekennzeichnet, dass** die zumindest eine oder jede der Masseelektrode(n) (4) in Form eines Fingers vom Träger (6) abgeht und ihr brennraumseitiger Endbereich (11) sich parallel zur Längsachse (A) und/oder zum zugewendeten Oberflächenbereich (12) der Mittelelektrode (3) erstreckt und/oder dass der Zündspalt (13) zwischen sich parallel zur Längsachse (A) erstreckenden, einander gegenüberliegenden Flächenbereichen (12, 14) der Masseelektrode (4) und der Mittelelektrode (3) ausgebildet ist.

7. Zündkerze nach einem der Ansprüche 1 bis 6, **dadurch gekennzeichnet, dass** in dem Wandungsteil (8) der Kammer (5a, 5b) zumindest eine, vorzugsweise kreisförmigen Querschnitt aufweisende, Spülausnehmung oder Öffnung (15) für den Durchtritt von Brennstoff-Luft-Gemisch und/oder zumindest eine vorzugsweise schlitzförmig ausgebildete Ausnehmung (16) zur Freistellung zumindest der brennraumseitigen Endbereiche (11) der fingerförmigen Masseelektroden (4) dem jeweiligen Endbereich (11) gegenüberliegend ausgebildet sind.

8. Zündkerze nach einem der Ansprüche 1 bis 7, **dadurch gekennzeichnet, dass** auf den konzentrisch liegenden Endabsätzen (17, 18) jeweils ein Außengewinde und an der Innenwandfläche (19) des Wandungsteils (8) der Kammer (5a, 5b) und an der Innenwandfläche (20) des Trägers (6) jeweils ein an das jeweilige Außengewinde angepasstes Innengewinde ausgebildet ist und/oder dass der Masseelektronenträger (6) und der zylinderringförmige Wandungsteil (8) der Kammer (5a, 5b) unter Ausbildung des vorgegebenen Abstandes (21) zueinander konzentrisch angeordnet sind und/oder dass der zylindrische Wandungsteil (8) und der Träger (6) auf den jeweiligen Absatz (17, 18) aufgesteckt und dort durch Schweißen befestigt ist.

9. Zündkerze nach einem der Ansprüche 1 bis 8, **dadurch gekennzeichnet, dass** der Abstand (21) zwischen der Außenfläche des Masseelektrodenträgers (6) und dem Wandungsteil (8) der Kammer (5a, 5b) geringer ist als die Dicke (22) des Wandungsteiles (8) der Kammer (5a, 5b) und/oder dass die Dicke (23) des Masseelektrodenträgers (6) das drei- bis fünfzehnfache, vorzugsweise das fünf- bis zehnfache, der Dicke des Zündspaltes (13) beträgt und/oder dass der Abstand (21) zwischen der Außenwandfläche (29) des Masseelektrodenträgers (6) und der Innenwandfläche (7) der Kammer (5a, 5b) 50 bis 200% der Dicke des Zündspaltes (13) beträgt.

10. Zündkerze nach einem der Ansprüche 1 bis 9, **dadurch gekennzeichnet, dass** in Umfangsbereichen oder auf lokal begrenzten Erhebungen oder auf radial nach außen weisenden Flächenbereichen (12) der Mittelelektrode (3) und/oder auf der der Mittelelektrode (3) zugewandten Fläche (26) der jeweiligen fingerförmigen Masseelektrode (4) oder auf dieser Fläche (26) ausgebildeten Erhebungen (48), in nebeneinanderliegenden und gegebenenfalls übereinanderliegenden Bahnen, Edelmetalllegierung (24) oder zumindest ein Plättchen aus Edelmetalllegierung aufgebracht oder aufgeschmolzen oder angeschweißt ist.

11. Zündkerze nach einem der Ansprüche 1 bis 10, **dadurch gekennzeichnet, dass** die Mittelelektrode (3) in Form eines kompakten Bauteils oder in Form eines mit einem Werkstoff hoher Wärmeleitfähigkeit gefüllten köcherförmigen Bauteils (28) ausgeführt ist und gegebenenfalls auf die Basismittelelektrode (3a) aufgeschoben und mit dieser umlaufend einmalig oder mehrmalig verschweißt ist.

12. Zündkerze nach einem der Ansprüche 1 bis 11, **dadurch gekennzeichnet, dass** das brennraumseitige Ende des Wandungsteiles (8) einer Wirbelkammer (5b) das brennraumseitige Ende der Mittelelektrode (3) und/oder der Masseelektroden (4) überragt und/oder dass in dem Wandungsteil (8) der Kammer (5a, 5b) gegenüberliegend jeder Masseelektrode (4) ein sich parallel zur Masseelektrode (4) erstreckender, gegebenenfalls zum brennraumseitigen Ende des Wandungsteiles (8) offener, Schlitz (16) ausgebildet ist, der den Zutritt zum Endbereich (11) der Masseelektrode (4) freistellt.

13. Zündkerze nach einem der Ansprüche 1 bis 12, **dadurch gekennzeichnet, dass** der Wandungsteil (8) der Kammer (5a, 5b) und der Träger (6) elektrisch leitend sind und elektrisch leitend mit dem Zündkerzengehäuse (2) verbunden sind und/oder dass jede fingerförmige Masseelektrode (4) von ihrem Träger (6) in Richtung auf die Mittelelektrode (3) hin abgebogen ist (51) und nach einer weiteren Abbiegung (30) in einer zur Mittelelektrode (3) annähernd parallelen Richtung verläuft und/oder dass der Wandungsteil (8) der Kammer (5a, 5b), die Umhüllung (28) und/oder die zumindest eine Massenelektrode (4) mit ihrem Träger (6) aus Nickelbasislegierung und/oder Hochtemperaturedelstahl und/oder heißkorrosionsbeständigen, gut wärmeleitfähigen Metalllegierungen gefertigt sind, und/oder dass die Vorkammer (5a, 5b) aus Messing gefertigt ist.

## Claims

1. Spark plug of a combustion engine, particularly for the use in Otto gas engines, comprising a spark plug barrel (2) supported by an insulating body (1), and being preferably in one piece, as well as a rod-shaped or multiple fingered central electrode (3) and at least one ground electrode (4),
wherein said central electrode (3) and said at least one ground electrode (4) are surrounded by a chamber borne by said spark plug barrel (2), particularly an antechamber (5a) or a turbulence chamber (5b), or are situated within this chamber (5a, 5b)
wherein a wall portion (8), near said barrel, of said turbulence chamber (5b), open to the combustion chamber, or a wall portion (8), near said barrel, of said antechamber (5a), surrounding said central electrode (3) and said at least one ground electrode (4), have a circular ring-shaped cross-section or are formed each by a cylindrical ring,
wherein the at least one ground electrode (4), as a basis, comprises a carrier (6), mounted on said spark plug barrel (2) or being arranged on it, and departing from this carrier (6) and
wherein this ground electrode carrier (6) and every finger-shaped ground electrode (4), which departs from it, are arranged at a distance (21) from the inner wall surface (7, 19) of the chamber (5a, 5b), **characterised in**
- **that** said ground electrode carrier (6), seen in perpendicular direction to the longitudinal axis of the spark plug, has a circular ring-shaped cross-section or is formed by a cylindrical ring,
**that** two concentric cylindrical final shoulders (17, 18) are formed on said spark plug barrel (2), the inner final shoulder of which optionally surmounting the outer final shoulder (18) in the direction of the combustion chamber, and
- **that** said ground electrode carrier (6) is on said inner final shoulder (17) and the wall portion (8) of the chamber (5a, 5b) is on the outer final shoulder (18) either superimposed or plugged or screwed and/or fastened by, optionally spot-shaped or seam-shaped, welding.

2. Spark plug according to claim 1, **characterised in that** said at least one ground electrode (4) and its carrier (6) are integrally formed or are interconnected by welding.

3. Spark plug according to claim 1 or 2, **characterised in that** a metallic and/or well heat conductive cylindrical ring (50) is inserted between said wall portion (8) and said ground electrode carrier (6), which, particularly during operation of the spark plug, engages the inner wall surface (19) of said wall portion (8) and the outer surface (52) of said ground electrode carrier (6).

4. Spark plug according to any of claims 1 to 3, **characterised in that** a, preferably plane or dome-shaped, terminal wall (9) is born by said cylindrical wall portion (8) of the antechamber (5a) at the side of the combustion chamber, which bounds or confines the inner space of the antechamber (5a), or is integrally formed with said wall portion (8), passing through recesses (10) being formed in said wall portion (8) and/or in said terminal wall (9) for allowing passage of ignited gas jets.

5. Spark plug according to any of claims 1 to 4, **characterised in that** one, three or five ground electrodes (4) are born by said ground electrode carrier (6) and/or that the ground-electrodes (4) on said ground electrode carrier (6) are arranged distributed at equal distances relative to each other around said central electrode (3) and/or that each one of the finger-shaped ground electrodes (4) departing from said ground electrode carrier (6), transversely to its longitudinal extension, has a rectangular or cylindrical ring portion shaped cross-section at least in partial regions.

6. Spark plug according to any of claims 1 to 5, **characterised in that** the at least one or each ground electrode (4) departs in the form of a finger from said carrier (6), and its terminal region (11) at the side of the combustion chamber extends parallel to the longitudinal axis (A) and/or to the facing surface region (12) of the central electrode (3) and/or that the ignition gap (13) is formed between opposing areas (12, 14) of said ground electrode (4) and said central electrode (3), which extend parallel to said longitudinal axis (A).

7. Spark plug according to any of claims 1 to 6, **characterised in that** at least one scavenging recess or opening (15), which preferably has a circular cross-section, is formed in said wall portion (8) of said chamber (5a, 5b) for the passage of a fuel/air mixture and/or at least one, preferably slot-shaped, recess (16) is formed for setting free at least the terminal regions (11) of the finger-shaped ground electrodes (4) at the side of the combustion chamber opposite the respective terminal region (11).

8. Spark plug according to any of claims 1 to 7, **characterised in that** a respective external thread is formed on the concentric terminal shoulders (17, 18), and an internal thread is formed each on the inner wall surface (19) of said wall portion (8) of the chamber (5a, 5b) and on the inner wall surface (20) of said carrier (6), which is adapted to the respective external thread, and/or that said ground electrode carrier (6) and the cylindical wall portion (8) of the chamber (5a, 5b) are concentrically arranged forming a predetermined distance (21) to each other and/or that said cylindrical wall portion (8) and said carrier (6) are plugged onto the respective shoulder (17, 18) and are fastened there by welding.

9. Spark plug according to any of claims 1 to 8, **characterised in that** the distance (21) between the outer surface of said ground electrode carrier (6) and the wall portion (8) of the chamber (5a, 5b) is smaller than the thickness (22) of the wall portion (8) of the chamber (5a, 5b) and/or that the thickness (23) of said ground electrode carrier (6) is the threefold up to the fifteen-fold, preferably the five-fold up to the ten-fold, of the thickness of the ignition gap (13) and/or that the distance (21) between the outer wall surface (29) of said ground electrode carrier (6) and the inner wall surface (7) of the chamber (5a, 5b) amounts to 50 to 200% of the thickness of said ignition gap (13).

10. Spark plug according to any of claims 1 to 9, **characterised in that** a precious metal alloy (24) or at least one lamina of a precious metal alloy is applied or fused or welded in in tracks next to each other and, optionally, on top of each other in circumferential regions or on locally limited elevations or on areas (12) outwardly oriented in radial direction of said central electrode (3) and/or on that surface (26) of the respective finger-shaped ground electrode (4), which faces said central electrode (3), or on elevations (48) formed on this surface.

11. Spark plug according to any of claims 1 to 10, **characterised in that** said central electrode (3) is executed in the form of a compact component or in the form of a stiffupright-leather-case-shaped component (28) filled with a material of high heat conductivity, and is optionally slipped onto the basis central electrode (3a) and is welded aroound it either once or repeatedly.

12. Spark plug according to any of claims 1 to 11, **characterised in that** the end of the wall portion (8) at the side of the combustion chamber of a turbulence chamber (5b) surmounts the end at the side of the combustion chamber of said central electrode (3) and/or of said ground electrodes (4) and/or that a slot (16) is formed in the wall portion (8) the chamber (5a, 5b), opposite each ground electrode (4), which extends parallel to said ground electrode (4) and, optionally is open towards the end of the wall portion (8) at the side of the combustion chamber, which makes the access free to the end region (11) of said ground electrode (4).

13. Spark plug according to any of claims 1 to 12, **characterised in that** the wall portion (8) of the chamber (5a, 5b) and said carrier (6) are electrically conductive and are connected to said spark plug barrel (2) in an electrically conductive manner and/or that each finger-shaped ground electrode (4) is bent (51) from its carrier (6) in the direction towards said central electrode (3) and, after a further bent (30), extends in a direction approximately parallel to said central electrode (3) and/or that the wall portion (8) of the chamber (5a, 5b), the casing (28) and/or said at least one ground electrode (4) with its carrier (6) are made of a nickel base alloy and/or high-temperature, high-grade steel and/or of hot corrosion resistant, well heat conductive metal alloys, and/or that said antechamber (5a, 5b) is made of brass.

## Revendications

1. Bougie d'allumage d'une machine à combustion interne, particulièrement pour l'utilisation dans des moteurs à gaz à allumage par étincelle, comprenant un culot de bougie (2), de préférence indivisé, porté par un corps d'isolation (1) ainsi qu'une électrode centrale (3) en forme de barre ou à plusieurs doigts et au moins une électrode de masse (4),
dans laquelle l'électrode centrale (3) et l'au moins une électrode de masse (4) sont entourées par une chambre, particulièrement une antichambre (5a) ou une chambre à turbulence (5b), portée par le culot de bougie (2), ou sont situées au dedans de cette chambre (5a, 5b),
dans laquelle, proche au culot, une partie de paroi (8) de la chambre à turbulence (5b) ouverte vers la chambre de combustion, ou proche au culot une partie de paroi (8) de l'antichambre entourant l'électrode centrale (3) et l'au moins une électrode de masse (4) a un coupe transversal en forme d'anneau de cercle ou sont formées chacune d'un anneau cylindrique,
dans laquelle l'au moins une électrode de masse (4) comprend comme la base un support (6) monté au culot de bougie (2) ou étant disposé sur ceci et partant de ce support (6), et dans laquelle ce support d'électrode de masse (6) et chaque électrode de masse (4) en forme de doigt, départant de ceci, sont disposées à une distance (21) de la surface de paroi intérieure (7, 19) de la chambre (5a, 5b), **caractérisée en ce**
- **que** le support d'électrode de masse (6), vu perpendiculairement à l'axe longitudinal de la bougie d'allumage, a un coup transversal en forme d'anneau de cercle ou est formé par un anneau cylindrique,
**que** deux épaulements finals (17, 18) cylindriques concentriques sont formés au culot de bougie (2), dont l'épaulement final intérieur (17), le cas échéant, dépasse l'épaulement final extérieur (18) en direction de la chambre de combustion, et
- **que** le support d'électrode de masse (6) est mis, enfiché ou visser et/ou fixé par soudage, le cas échéant, par points ou à soudure, à l'épaulement intérieur (17), tandis que la partie de paroi (8) de la chambre (5a, 5b) est mis, enfiché ou visser et/ou fixé par soudage, le cas échéant, par points ou à soudure, à l'épaulement extérieur (18).

2. Bougie d'allumage selon la revendication 1, **caractérisée en ce, que** l'au moins une électrode de masse (4) et son support (6) sont formés d'une seule partie ou sont reliés l'un à l'autre par soudage.

3. Bougie d'allumage selon la revendication 1 ou 2, **caractérisée en ce, qu'**un anneau cylindrique (50) métallique et/ou d'une bonne conductibilité thermique est inséré entre la partie de paroi (8) et le support d'électrode de masse (6), qui colle à la surface de la paroi intérieure (19) de la partie de paroi (8) et à la surface extérieure (52) du support d'électrode de masse (6), particulièrement pendant le fonctionnement de la bougie d'allumage.

4. Bougie d'allumage selon une quelconque des revendications 1 à 3, **caractérisée en ce, qu'**une paroi terminale (9), de préférence plate ou en forme de dôme, est portée par la partie de paroi (8) cylindrique de l'antichambre (5a) au côté de la chambre de combustion, qui délimite ou ferme l'espace intérieur, ou est formé d'une seule partie avec la partie de paroi (8), des creux de passage (10) pour le passage des jets de gaz allumés étant formés dans la partie de paroi (8) et/ou dans la paroi terminale (9).

5. Bougie d'allumage selon une quelconque des revendications 1 à 4, **caractérisée en ce, qu'**une trois ou cinq électrode(s) de masse (4) est/sont portée(s) par le support d'électrode de masse (6) et/ou que les électrodes de masse (4) sont disposées d'une manière distribuée à distances égaux l'une par rapport à l'autre autour l'électrode centrale (3) sur le support d'électrode de masse (6) et/ou que chacune des électrodes de masse (4) en forme de doigt départant du support d'électrode de masse (6), au moins dans des zones partielles, a une coupe en travers transversalement à sa étendue longitudinale rectangulaire ou en forme d'une section d'anneau cylindrique.

6. Bougie d'allumage selon une quelconque des revendications 1 à 5, **caractérisée en ce, qu'**au moins une ou chaque électrode(s) de masse (4) départ du support d'électrode de masse (6) en forme d'un doigt et sa zone terminale (11) au côté de la chambre de combustion s'étend parallèlement à l'axe longitudinal (A) et/ou à la partie de surface (12) tournée vers elle(s) de l'électrode centrale (3) et/ou que le gap d'allumage (13) est formé entre des parties de surface (12, 14) opposées l'une par rapport à l'autre, s'étendant parallèlement à l'axe longitudinal (A), de l'électrode de masse (4) et de l'électrode centrale (3).

7. Bougie d'allumage selon une quelconque des revendications 1 à 6, **caractérisée en ce, qu'**au moins un creux de rinçage ou une ouverture (15) pour le passage du mélange de combustible et air, préférablement présentant une coupe en travers circulaire, est formé dans la partie de paroi (8) de la chambre (5a, 5b) et/ou un creux (16), préférablement en forme de fente, pour le déblayement d'au moins des zones terminales (11) des électrodes de masse (4) en forme de doigt est formé vis-à-vis la zone terminale (11) respective.

8. Bougie d'allumage selon une quelconque des revendications 1 à 7, **caractérisée en ce, qu'**un filetage mâle est formé à chacun des épaulements finals (17, 18) concentriques, et un filetage femelle, adapté au filetage mâle respectif, est formé à la surface de paroi intérieure (19) de la partie de paroi (8) de la chambre (5a, 5b) et à la surface de paroi intérieure (20) du support (6) et/ou que le support d'électrode de masse (6) et la partie de paroi (8) cylindrique de la chambre (5a, 5b), en formant la distance prédéterminée (21), sont disposés concentriquement l'un par rapport à l'autre et/ou que la partie de paroi (8) cylindrique et le support (6) sont emboîtés à l'épaulement (17, 18) respectif et y sont fixés par soudage.

9. Bougie d'allumage selon une quelconque des revendications 1 à 8, **caractérisée en ce, que** la distance (21) entre la surface extérieure du support d'électrode de masse (6) et la partie de paroi (8) de la chambre (5a, 5b) est plus petite, que l'épaisseur (22) de la partie de paroi (8) de la chambre (5a, 5b) et/ou que l'épaisseur (23) du support d'électrode de masse (6) se monte à trois fois jusqu'à quinze fois, de préférence à cinq fois jusqu'à dix fois, de l'épaisseur du gap d'allumage (13) et/ou que la distance (21) entre la surface extérieure (29) du support d'électrode de masse (6) et la surface intérieure de paroi (7) de la chambre (5a, 5b) se monte à 50 à 200% de l'épaisseur du gap d'allumage (13).

10. Bougie d'allumage selon une quelconque des revendications 1 à 9, **caractérisée en ce, qu'**un alliage de métal précieux, ou au moins une lamette d'un alliage de métal précieux, est appliqué ou fondu ou soudé en forme des traces l'une à côté de l'autre et, le cas échéant, l'une sur l'autre dans des zones de circonférence ou aux élévations localement délimitées ou aux zones de surface (12) tournées radialement vers l'extérieur de l'électrode centrale (3) et/ou à la surface (26) de l'électrode de masse (4) respective en forme de doigt tournée vers l'électrode centrale (3) ou aux élévations (48) formées sur cette surface (26).

11. Bougie d'allumage selon une quelconque des revendications 1 à 10, **caractérisée en ce, que** l'électrode centrale (3) est réalisée en forme d'un composant compacte ou en forme d'un composant (28) en forme de carquois rempli d'un matériau de haute conductibilité de chaleur poussé, le cas échéant, sur l'électrode central de base (3a) et est soudé avec celle-ci une fois ou plusieurs fois tout autour d'elle.

12. Bougie d'allumage selon une quelconque des revendications 1 à 11, **caractérisée en ce, qu'**au côté de la chambre de combustion l'extrémité de la partie de paroi (8) d'une chambre à turbulence (5b) dépasse au côté de la chambre de combustion l'extrémité de l'électrode centrale (3) et/ou des électrodes de masse (4) et/ou que, opposée à chaque électrode de masse (4), une fente (16), qui s'étend parallèlement à l'électrode de masse (4) et, le cas échéant, est ouverte vers l'extrémité de la partie de paroi (8) au côté de la chambre de combustion, est formée dans la partie de paroi (8) de la chambre (5a, 5b) et laisse libre l'accès à la zone terminale (11) de l'électrode de masse (4).

13. Bougie d'allumage selon une quelconque des revendications 1 à 12, **caractérisée en ce, que** la partie de paroi (8) de la chambre (5a, 5b) et le support (6) sont électriquement conduisant et sont reliés d'une façon électriquement conduisant au culot de bougie (2) et/ou que chaque électrode de masse (4) en forme de doigt est pliée (51) à partir de son support (6) vers la direction de l'électrode centrale (3) et s'étend, après un autre plie (30) dans une direction approximativement parallèle et/ou que la partie de paroi (8) de la chambre (5a, 5b), l'enveloppe (28) et/ou l'au moins une électrode de masse (4) avec son support (6) sont fabriqués d'un alliage à base de nickel et/ou d'un acier spécial à haute température et/ou des alliages de métal résistants à la corrosion haute, bien capable de conduire la chaleur, et/ou que l'antichambre (5a, 5b) est fabriquée du laiton.
